# EUROPÄISCHE PATENTSCHRIFT

(11) **EP 1 228 335 B1**
(45) Veröffentlichungstag und Bekanntmachung des Hinweises auf die Patenterteilung: **02.08.2006**
(21) Anmeldenummer: 00972739.7
(22) Anmeldetag: 11.10.2000
(51) Int. Cl.: F24F 7/06

(54) **DUNSTABZUGSEINRICHTUNG FÜR KÜCHENDUNST**
EXTRACTOR DEVICE FOR KITCHEN FUMES
DISPOSITIF D'ASPIRATION POUR VAPEURS DE CUISINE

(30) Priorität: 14.10.1999 DE 19949599
(43) Veröffentlichungstag der Anmeldung: 07.08.2002
(73) Patentinhaber: BSH Bosch und Siemens Hausgeräte GmbH, 81739 München (DE)
(72) Erfinder: KORNBERGER, Martin, 76530 Baden-Baden (DE)
(86) Internationale Anmeldenummer: PCT/EP2000/010032
(87) Internationale Veröffentlichungsnummer: WO 2001/027539

(56) Entgegenhaltungen:
- PATENT ABSTRACTS OF JAPAN vol. 1997, no. 05, 30. Mai 1997 (1997-05-30) & JP 09 004900 A (NISSHIN STEEL CO LTD), 10. Januar 1997 (1997-01-10)
- PATENT ABSTRACTS OF JAPAN vol. 1997, no. 07, 31. Juli 1997 (1997-07-31) & JP 09 079637 A (TOSHIBA CORP), 28. März 1997 (1997-03-28)
- PATENT ABSTRACTS OF JAPAN vol. 1998, no. 11, 30. September 1998 (1998-09-30) & JP 10 174827 A (NISSHIN STEEL CO LTD;SEKISUI CHEM CO LTD), 30. Juni 1998 (1998-06-30)
- PATENT ABSTRACTS OF JAPAN vol. 1998, no. 12, 31. Oktober 1998 (1998-10-31) & JP 10 185264 A (NISSHIN STEEL CO LTD;SEKISUI CHEM CO LTD), 14. Juli 1998 (1998-07-14)

## Beschreibung

Die Erfindung betrifft eine Dunstabzugseinrichtung für Küchendunst, enthaltend eine Filtereinrichtung mit mindestens einem Filter im Dunstabzugsweg gemäß dem Oberbegriff von Anspruch 1.

Aus der DE-B-23 63 820 ist eine Dunstabzugshaube mit einem Geruchsfiltereinsatz bekannt, welcher aus einem Blechrahmen besteht, der auf beiden Seiten durch ein Feindrahtgeflecht abgeschlossen und mit einem Geruchsfiltermaterial gefüllt ist. Dieser Geruchsfiltereinsatz ist im Dunstabzugsweg stromabwärts nach einem Fettfilter angeordnet. Das Geruchsfiltermaterial ist von solcher Art, daß es durch eine Heizvorrichtung soweit aufgeheizt werden kann, daß es seine Geruchsstoffe abgibt und dann erneut wieder aufnahmefähig ist für Geruchsstoffe. Aus der DE-C-31 46 537 ist ein Geruchsfilter bekannt, welcher Aktivkohle als Filtermaterial enthält. Aktivkohle ist nicht regenerierbar und muß deshalb von Zeit zu Zeit ausgewechselt werden.

Dunstabzugseinrichtungen gibt es in Form von Umlufthauben und von Ablufthauben sowie in Form von Hauben, welche wahlweise auf Umluft oder auf Abluft umschaltbar sind. Sie werden über Kochstellen, Herden und anderen Geräten zum Garen von Speisen angeordnet zum Abziehen von den beim Garen entstehenden Dämpfen, Fetten und Gerüchen. Die Ablufthauben geben den angesaugten Dunst durch einen Abzugskanal (Abzugskamin) aus dem betreffenden Gebäude hinaus in die Außenatmosphäre. Umlufthauben leiten den im Dunst enthaltenen, durch eine Filtereinrichtung gereinigten Luftanteil wieder in den Raum (Küche) zurück, aus welchem sie die Luft angesaugt haben.

Die hier beschriebene Erfindung ist besonders für Umlufthauben vorteilhaft, kann jedoch auch für Ablufthauben verwendet werden zur Vermeidung von Umweltbelästigungen außerhalb eines Gebäudes.

Die heute bekannten Umlufthauben erreichen bei weitem nicht die Wirkung von Ablufthauben mit Bezug auf Dampf-, Fett- und Geruchsbeseitigung aus dem Raum bzw. der Küche, in welcher die Haube über einer Kochstelle, einem Herd oder einem anderen Gerät zum Garen von Speisen angeordnet ist. Gleichzeitig besteht jedoch ein großer Bedarf nach einer guten Dampf-, Fett- und Geruchsbeseitigung auch bei Umlufthauben, insbesondere in Mietwohnungen, wo Mauerdurchbrüche nicht erlaubt sind, oder in Niedrigenergiehäusern, wo zur Vermeidung von Energieverlusten die warme Küchenluft nicht in die Außenatmosphäre geblasen werden sollte.

Umlufthauben arbeiten heute überwiegend mit Aktivkohlefilter zur Geruchsbeseitigung. Die bekannten Nachteile sind:
1. Alle drei bis sechs Monate muß der Geruchsfilter ausgewechselt werden, weil die aktive Oberfläche gesättigt ist mit Gasen, auch "Gerüchen" genannt, und Fett. Das ist teuer und belastet die Umwelt. Die geruchsbeseitigende Wirkung ist nur mangelhaft und nimmt schnell ab, so daß man nur kurze Standzeiten (wirksame Benutzungszeiten) hat.
2. Aufgrund des hohen Luftwiderstandes von Aktivkohlefiltern, welches meistens Schüttgut-Kohlefilter mit zwei engporigen Vlies-Lagen sind, ist die Absaugwirkung von Umluftfiltern im Vergleich zu Abluftfiltern deutlich niedriger und sie nimmt mit zunehmender Filterverschmutzung deutlich ab. Mit zunehmendem Luftwiderstand steigt auch das von der Dunstabzugshaube erzeugte Geräusch stark an, insbesondere das Strömungsrauschen des Dunstabzugstromes und das Motorgeräusch des Gebläses in der Dunstabzugshaube.

Durch die Erfindung soll die Aufgabe gelöst werden, eine Möglichkeit zu schaffen, durch welche die Verwendung von Wegwerf-Filtern vermieden wird, die Geruchsbeseitigung verbessert wird, der Dunstabzugs-Gesamtwirkungsgrad verbessert und die Geräuschentwicklung reduziert wird.

Die Dunstabzugseinrichtung kann wie beim Stand der Technik die Form einer Haube oder eine andere Form haben. Sie wird deshalb nachfolgend auch allgemein als Dunstabzugseinrichtung bezeichnet.

Die Erfindung wird im folgenden mit Bezug auf die Zeichnung anhand von bevorzugten Ausführungsformen als Beispiele beschrieben. In der Zeichnung zeigt
- Fig. 1: schematisch eine Dunstabzugseinrichtung nach der Erfindung.

Die in Fig. 1 dargestellte Dunstabzugseinrichtung 2 enthält in ihrem Dunstabzugsweg bzw. Luftabzugsweg in Strömungsrichtung nacheinander einen Fettfilter 4, einen regenerierbaren Geruchsfilter 6, die je leicht herausnehmbar und leicht einsetzbar sind, ein Kochdünste 8 und Umgebungsluft 10 ansaugendes Gebläse 12, einen Luftauslaß 14 für gereinigte Luft 16 zurück in den Raum, in welchem sich die Dunstabzugseinrichtung 2 befindet, und/oder einen alternativ verwendbaren Luftauslaß 18 zur Abgabe von gereinigter Luft 20 (oder von ungereinigter Luft 20 bei Verwendung der Dunstabzugseinrichtung 2 ohne die Filter 4 und 6) aus dem Raum heraus, wo sich die Dunstabzugseinrichtung 2 befindet, in die Außenatmosphäre des betreffenden Gebäudes.

Der Geruchsfilter 6 weist Katalysatormaterial auf oder besteht aus Katalysatormaterial, welches auf den Dunstabzugstrom, bestehend aus Kochdunst 8 und/oder Umgebungsluft 10, insbesondere auf die in ihm enthaltenen Gerüche bzw. riechenden Gase eine katalysierende Wirkung hat, die durch Bestrahlen des Dunstabzugstromes 8, 10 unmittelbar vor oder am regenerierbaren Geruchsfilter 6 mit Ultraviolett-Licht 22 (UV-Licht) einer UV-Lichtquelle 24 angeregt wird. Die UV-Lichtquelle 24 kann an oder in einem Gehäuse 26 der Dunstabzugseinrichtung 2 angeordnet und befestigt sein, oder extern davon, beispielsweise an einer Gebäudewand.

Gemäß einer anderen Ausführungsform wird anstelle der UV-Lichtquelle 24 eine Ionisiereinrichtung 24 zur Ionisierung des Dunstabzugstromes 8, 10 auf dem Weg zum Geruchsfilter 6 oder unmittelbar an diesem Geruchsfilter 6 vorgesehen.

Der Geruchsfilter 6 ist ein regenerativer Filter, dessen Prinzip auf Adsorption und katalytischer Oxydation beruht.

Der Geruchsfilter 6 hat vorzugsweise eine Gitterstruktur, beispielsweise eine Wabenstruktur. Diese ist vorzugsweise durch eine Trägerstruktur aus Metall oder Keramik gebildet, auf welche eine Schicht aus Katalysatormaterial oder aus einem mit Katalysatormaterial dotiertem anderen Material, vorzugsweise Zeolith-Keramik oder Titandioxid aufgebracht ist.

Ein solcher gitterförmiger Geruchsfilter 6 hat einen nur geringen Strömungswiderstand für die Kochdünste 8 und die Umgebungsluft 10, und eine gute Adsorptionswirkung zum Auffangen von adsorbierbaren Bestandteilen aus diesem Kochdunst-Luftstrom. Der katalytische Effekt ist jedoch nur gering oder beschränkt sich auf leichte Molekularstrukturen (CH_{X}, CH₄OH) bei Zimmertemperatur, falls keine zusätzlichen Maßnahmen vorgesehen werden. Ein Aufheizen des Kochdunst-Umgebungsluft-Luftstromes auf beispielsweise 300° C, um eine katalytische Wirkung zu entfalten, ist jedoch wegen der dafür erforderlichen Energie unwirtschaftlich und wegen der hohen Temperatur ungünstig.

Durch die Erfindung werden deshalb die zwei Verfahren "UV-Bestrahlung" und "Ionisierung" vorgeschlagen, welche alternativ oder gleichzeitig zum Anregen des Katalysatorprozesses verwendbar sind.

Zur Anregung des Katalysatorprozesses durch Bestrahlung des zu reinigenden Luftstromes mit UV-Licht stromaufwärts oder im Bereich des regenerierbaren Geruchsfilters 6:
1. Das UV-Licht kann von einer handelsüblichen UV-Röhre erzeugt werden. Diese kann hinter einem für UV-Licht gut durchlässigen Glas und damit außerhalb von dem Dampfbereich oder Dunstbereich des Kochdunstes 8 angeordnet werden. Bei geeigneter Wahl der Wellenlänge des UV-Lichtes in Abhängigkeit von dem katalytischen Material kann der Anteil der katalysierten Gase des zu reinigenden Dunstabzugstromes auch schwerere Molekularstrukturen umfassen, wie sie beispielsweise bei Kochprozessen auftreten. Das katalytische Material, z.B. Titandioxid, ist vorzugsweise in ein anderes Material dotiert, z.B. in der genannten Weise in Zeolith-Keramik, welches auf eine metallische oder keramische Wabenstruktur oder andere Gitterstruktur aufgebracht ist. Dadurch wird der für die aktive Oberfläche zur Adsorption erforderliche Anteil des Geruchsfilters 6 geringer als bei herkömmlichen Aktivkohlefiltern oder man erreicht bei gleich großen aktiven Adsorptions-Oberflächen des Geruchsfilters 6 längere Standzeiten (längere Zeiten, während welchen der Geruchsfilter wirksam benutzt werden kann). Wenn der Geruchsfilter 6 bezüglich seiner Adsorptionskapazität gesättigt ist, was schätzungsweise alle 30 bis 40 Betriebsstunden (ähnlich wie bei Fettfiltern) der Fall sein wird, ist eine Regeneration möglich. Für eine solche Regeneration kann in einem ersten Schritt das Fett vom Geruchsfilter 6 in einer Spülmaschine entfernt werden, weil das gemäß der Erfindung verwendete Gittermaterial einschließlich des Katalysatormaterials spülmaschinenfest ist. In einem zweiten Schritt kann der Geruchsfilter 6 im Backofen 30 eines Backherdes 32 bei ungefähr 150° C desorbiert werden, d.h. das aus dem zu reinigenden Luftstrom adsorbierte Material wieder vom Geruchsfilter gelöst werden.
2. Anregen der katalytischen Wirkung durch die genannte Ionisation:

Durch Ionisation des zu reinigenden Luftstromes stromaufwärts oder im Bereich des regenerierbaren Geruchsfilters 6, welcher das Katalysatormaterial aufweist, ist es ebenfalls möglich, die Oxydationsprozesse zu beschleunigen. Einerseits wird das Energieniveau auch von größeren Molekülen oder Partikeln des zu reinigenden Dunstabzugstromes 8, 10 angehoben, wodurch sie reaktionsfreudiger werden, andererseits bildet sich durch Dissoziation nativer Sauerstoff und, je nach lonisationsspannung, Ozon. In Gegenwart des katalytischen Materials des Geruchsfilters 6 wird somit eine Oxydation begünstigt. Durch diese Oxydationsbegünstigung können O₃ und höherwertige Sauerstoff-Cluster schon allein oxydieren. Die ebenfalls vorhandene Adsorptionswirkung des Geruchsfilters 6 führt dazu, daß unkatalysierbare Gerüche bzw. Gase adsorbiert werden. Diese adsorbierten Gerüche bzw. Geruchspartikel können, wie dies vorstehend mit Bezug auf die Bestrahlung mit UV-Licht beschrieben wurde, in einem Backofen bei beispielsweise 150° C desorbiert werden. Überschüssiges Ozon wird durch den katalytischen Anteil bei Raumtemperatur in zweiatomigen Sauerstoff überführt.

Die Vorteile der Erfindung sind insbesondere:

Es werden keine Wegwerf-Filter mehr benötigt, was ein Kostenvorteil für die Kunden ist und eine Reduzierung der Umweltbelastung bedeutet. Das Regenerieren des Geruchsfilters 6 kann auf einfache Weise durchgeführt werden, beispielsweise durch Waschen des Geruchsfilters in einer Geschirrspülmaschine und Desorption in einem Backofen. Eine bessere, effektivere Geruchsbeseitigung aus dem zu reinigenden Luftstrom. Wegen des geringeren Strömungswiderstandes des Geruchsfilters 6, relativ zu einem Aktivkohlefilter, werden die für das Gebläse 12 erforderliche elektrische Leistung, die Gebläsegeräusche und die Strömungsgeräusche des zu reinigenden Dunstabzugstromes 8, 10 reduziert.

## Patentansprüche

1. Filtereinrichtung für einen Dunststrom einer Dunstabzugseinrichtung mit mindestens einem Filter (6), der ein Katalysatormaterial aufweist, **dadurch gekennzeichnet, daß** eine lonisationsquelle zur Ionisierung des Dunststromes vor dem Filter (6) oder im Bereich dieses Filters vorgesehen ist, um ein katalytisches Zersetzen von mindestens einem Teil des Dunstabzugstromes (8, 10) durch das Katalysatormaterial anzuregen.

2. Filtereinrichtung für einen Dunststrom einer Dunstabzugseinrichtung mit mindestens einem Filter (6) und einer UV-Lichtquelle (24) zur UV-Lichtbestrahlung und/oder eine Ionisationsquelle zur Ionisierung des Dunststromes vor dem Filter (6) oder im Bereich dieses Filters, um ein katalytisches Zersetzen von mindestens einem Teil des Dunstabzugstromes (8, 10) durch Katalysatormaterial anzuregen, welches der Filter (6) aufweist oder aus welchem der Filter besteht, wobei der Filter (6) ein Adsorptionsmaterial zum Adsorbieren von Teilen aus dem Dunstabzugstrom aufweist, dessen adsorbierte Teile desorbierbar sind.

3. Filtereinrichtung nach Anspruch 1 oder 2, **dadurch gekennzeichnet, daß** der Filter (6) ein Geruchsfilter und das Katalysatormaterial von der Art ist, daß der katalytisch zersetzbare Teil des Dunstabzugstromes dessen Geruchsteil ist.

4. Filtereinrichtung nach einem der Ansprüche 1 bis 3, **dadurch gekennzeichnet, daß** der Filter (6) eine Gitterstruktur aufweist, welche Gitteröffnungen für den Durchlaß des Dunstabzugstromes hat.

5. Filtereinrichtung nach Anspruch 4, **dadurch gekennzeichnet, daß** die Gitterstruktur eine Wabenstruktur ist.

6. Filtereinrichtung nach einem der vorhergehenden Ansprüche, **dadurch gekennzeichnet, daß** der Filter (6) ein Trägergitter aufweist, auf welches das Katalysatormaterial aufgebracht ist.

7. Filtereinrichtung nach Anspruch 6, **dadurch gekennzeichnet, daß** das Trägergitter aus Metall oder Keramik besteht.

8. Filtereinrichtung nach Anspruch 6 oder 7, **dadurch gekennzeichnet, daß** auf das Trägergitter ein mit dem Katalysatormaterial dotiertes Material aufgebracht ist.

9. Filtereinrichtung nach Anspruch 8, **dadurch gekennzeichnet, daß** das dotierte Material Keramik ist.

10. Filtereinrichtung nach Anspruch 9, **dadurch gekennzeichnet, daß** die dotierte Keramik Zeolith-Keramik ist.

11. Filtereinrichtung nach einem der vorhergehenden Ansprüche, **dadurch gekennzeichnet, daß** das Katalysatormaterial Titandioxid ist.

12. Filtereinrichtung nach einem der vorhergehenden Ansprüche, **dadurch gekennzeichnet, daß** der Filter (6) ein Adsorptionsmaterial zum Adsorbieren von Teilen aus dem Dunstabzugstrom aufweist, dessen adsorbierte Teile durch Erwärmung auf eine Temperatur im Bereich von 120° C bis 180° C desorbierbar sind.

13. Dunstabzugseinrichtungen mit einem Gebläse (12) zum Erzeugen eines Dunststroms, **gekennzeichnet durch** eine Filtereinrichtung nach einem der vorstehenden Ansprüche 1 bis 11.

14. Verwendung einer Filtereinrichtung nach einem der vorstehenden Ansprüche 1 bis 11 in einer Dunstabzugshaube, die ein Gebläse (12) zum Erzeugen eines Dunststroms aufweist.

## Claims

1. Filter device for a fume flow of a fume extractor device with at least one filter (6) having a catalyser material, **characterised in that** an ionisation source for ionisation of the fume flow ahead of the filter (6) or in the region of this filter is provided in order to excite a catalytic breakdown of at least a part of the fume extraction flow (8, 10) by the catalyser material.

2. Filter device for a fume flow of a fume extractor device with at least one filter (6) and an ultraviolet light source (24) for ultraviolet light radiation and/or an ionisation source for ionisation of the fume flow ahead of the filter (6) or in the region of this filter in order to excite a catalytic breakdown of at least a part of the fume extraction flow (8, 10) by catalyser material, which the filter (6) has or of which the filter consists, wherein the filter (6) has an adsorption material for adsorbing of parts of the fume extraction flow, the adsorbed parts of which are desorbable.

3. Filter device according to claim 1 or 2, **characterised in that** the filter (6) is an odour filter and the catalyser material is of the kind that the catalytically decomposable part of the fume extraction flow is the odour component thereof.

4. Filter device according to one of claims 1 to 3, **characterised in that** the filter (6) comprises a grating structure having grating openings for passage of the fume extraction flow.

5. Filter device according to claim 4, **characterised in that** the grating structure is a honeycomb structure.

6. Filter device according to one of the preceding claims, **characterised in that** the filter (6) comprises a support grating on which the catalyser material is coated.

7. Filter device according to claim 6, **characterised in that** the support grating consists of metal or ceramic.

8. Filter device according to claim 6 or 7, **characterised in that** a material doped on the catalyser material is coated on the support grating.

9. Filter device according to claim 8, **characterised in that** the doped material is ceramic.

10. Filter device according to claim 9, **characterised in that** the doped ceramic is zeolite-ceramic.

11. Filter device according to one of the preceding claims, **characterised in that** the catalyser material is titanium dioxide.

12. Filter device according to one of the preceding claims, **characterised in that** the filter (6) comprises an adsorption material for adsorbing of parts of the fume extraction flow, the adsorbed parts of which are desorbable by heating to a temperature in the region of 120° C to 180° C.

13. Fume extractor devices with a fan (12) for producing a fume flow, **characterised by** a filter device according to one of the preceding claims 1 to 11.

14. Use of a filter device according to one of the preceding claims 1 to 11 in a fume extractor hood, which has a fan (12) for producing a fume flow.

## Revendications

1. Dispositif filtrant pour un flux de vapeurs d'un dispositif d'aspiration de vapeurs, comprenant au moins un filtre (6) présentant une matière catalytique, **caractérisé en ce qu'**une source d'ionisation pour l'ionisation du flux de vapeurs est prévue en amont du filtre (6) ou dans la zone de ce filtre afin d'activer une décomposition catalytique d'au moins une partie du flux d'aspiration de vapeurs (8, 10) par la matière catalytique.

2. Dispositif filtrant pour un flux de vapeurs d'un dispositif d'aspiration de vapeurs, comprenant au moins un filtre (6) et une source de lumière UV (24) pour l'irradiation de lumière UV et/ou une source d'ionisation pour l'ionisation du flux de vapeurs en amont du filtre (6) ou dans la zone de ce filtre afin d'activer une décomposition catalytique d'au moins une partie du flux d'aspiration de vapeurs (8, 10) par la matière catalytique que le filtre (6) présente ou de laquelle le filtre est constitué, le filtre (6) présentant une matière d'adsorption pour adsorber des parties du flux d'aspiration de vapeurs, dont les parties adsorbées sont désorbables.

3. Dispositif filtrant selon la revendication 1 ou 2, **caractérisé en ce que** le filtre (6) est un filtre anti-odeurs et **en ce que** la matière catalytique est de tel type que la partie décomposable catalytiquement du flux d'aspiration de vapeurs est sa partie odorante.

4. Dispositif filtrant selon l'une quelconque des revendications 1 à 3, **caractérisé en ce que** le filtre (6) présente une structure en grille qui a des ouvertures de grille pour le passage du flux d'aspiration de vapeurs.

5. Dispositif filtrant selon la revendication 4, **caractérisé en ce que** la structure en grille est une structure en nid d'abeille.

6. Dispositif filtrant selon l'une quelconque des revendications précédentes, **caractérisé en ce que** le filtre (6) présente une grille porteuse sur laquelle est appliquée la matière catalytique.

7. Dispositif filtrant selon la revendication 6, **caractérisé en ce que** la grille porteuse est en métal ou en céramique.

8. Dispositif filtrant selon la revendication 6 ou 7, **caractérisé en ce qu'**une matière dopée avec la matière catalytique est appliquée sur la grille porteuse.

9. Dispositif filtrant selon la revendication 8, **caractérisé en ce que** la matière dopée est de la céramique.

10. Dispositif filtrant selon la revendication 9, **caractérisé en ce que** la matière dopée est de la céramique zéolithe.

11. Dispositif filtrant selon l'une quelconque des revendications précédentes, **caractérisé en ce que** la matière catalytique est du dioxyde de titane.

12. Dispositif filtrant selon l'une quelconque des revendications précédentes, **caractérisé en ce que** le filtre (6) présente une matière d'adsorption pour adsorber des parties du flux d'aspiration de vapeurs, dont les parties adsorbées sont désorbables par échauffement à une température dans la plage de 120° C à 180° C.

13. Dispositifs d'aspiration de vapeurs munis d'un ventilateur (12) pour créer un flux de vapeurs, **caractérisés par** un dispositif filtrant selon l'une quelconque des revendications précédentes 1 à 11.

14. Utilisation d'un dispositif filtrant selon l'une quelconque des revendications précédentes 1 à 11 dans une hotte filtrante qui présente un ventilateur (12) pour créer un flux de vapeurs.
